# EUROPÄISCHE PATENTSCHRIFT

(11) **EP 2 463 228 B1**
(45) Veröffentlichungstag und Bekanntmachung des Hinweises auf die Patenterteilung: **07.08.2013**
(21) Anmeldenummer: 11193258.8
(22) Anmeldetag: 13.12.2011
(51) Int. Cl.: B66F 9/22, F15B 13/08

(54) **Hydraulikaggregat**
Hydraulic assembly
Agrégat hydraulique

(30) Priorität: 13.12.2010 DE 102010062936
(43) Veröffentlichungstag der Anmeldung: 13.06.2012
(73) Patentinhaber: Jungheinrich Aktiengesellschaft, 22047 Hamburg (DE)
(72) Erfinder: Lemke, Frank, 24568 Kaltenkirchen (DE)
(74) Vertreter: Tiesmeyer, Johannes

(56) Entgegenhaltungen:
- DE-A1-102006 021 682
- DE-B3-102004 032 256
- DE-C1- 19 959 022

## Beschreibung

Die Erfindung betrifft ein Hydraulikaggregat, insbesondere ein Hydraulikaggregat für ein Flurförderzeug, mit einer Hydraulikpumpe, die an einem Hydraulikfluidtank anschließbar ist, einem Elektromotor als Antriebsmittel für die Hydraulikpumpe, der eine Motorwelle und einen Motorgehäusedeckel aufweist, und einer an der Pumpe angeschlossenen Steuerventilanordnung zur Steuerung wenigstens eines an die Pumpe anschließbaren und von der Pumpe mit Hydraulikfluid aus dem Hydraulikfluidtank zu versorgenden hydraulischen Verbrauchers, wobei die Pumpe an dem Motorgehäusedeckel befestigt ist.

Hydraulikaggregate der vorstehend genannten Art werden z. B. in Flurförderzeugen mit hydraulisch steuerbaren Hubeinrichtungen eingesetzt.

Ein Hydraulikaggregat mit den Eingangs genannten Merkmalen ist aus der DE 199 59 022 C1 bekannt. Bei diesem bekannten Hydraulikaggregat ist der Motorgehäusedeckel mit Fluidkanälen der Steuerventilanordnung durchsetzt und an seinem Umfang unmittelbar mit weiteren Ventilkomponenten der Steuerventilanordnung verbunden. Ferner befindet sich der Anschluss für den hydraulischen Verbraucher unmittelbar an dem Motorgehäusedeckel. Die an dem Motorgehäusedeckel angeordnete Pumpe befindet sich in einem Gehäuse des Hydraulikfluidtanks und steht über die Fluidkanäle des Motorgehäusedeckels mit den externen Komponenten der Steuerventilanordnung und dem direkt an dem Motorgehäusedeckel vorhandenen Hydraulikanschluss für den hydraulischen Verbraucher in Verbindung. Eine solche Bauweise bedingt einen relativ kompliziert aufgebauten Motorgehäusedeckel. Ferner besteht bei einer solchen Bauweise die Gefahr, dass das Hydraulikaggregat insbesondere im Bereich des Motorgehäusedeckels und somit der unmittelbar darin bzw. daran vorgesehene Steuerventilanordnungskomponenten und ölführenden Kanäle relativ starker Erhitzung oder Dauerbetriebsbelastung ausgesetzt ist, was Auswirkungen auf die Lebensdauer und die Funktion des Hydraulikaggregates haben wird. Reparaturen des bekannten Hydraulikaggregates erfordern ggf. einen relativ großen Demontageaufwand.

Aufgabe der vorliegenden Erfindung ist es, ein solches Hydraulikaggregat bereitzustellen, welches auf einfache Weise in einem Umfeld hydraulischer Komponenten zu deren hydraulischer Versorgung und Steuerung installierbar, einfach zu warten, kompakt und kostengünstig ist

Zur Lösung dieser Aufgabe wird erfindungsgemäß vorgeschlagen, dass die Steuerventilanordnung eine zu einem Steuerventilblock zusammengefasste Baueinheit ist, dass an den Steuerventilblock der wenigstens eine hydraulische Verbraucher zu dessen Versorgung mit Hydraulikfluid von der Pumpe anzuschließen ist und dass der Motorgehäusedeckel einen Halteadapter aufweist, an dem der Steuerventilblock befestigt ist, wobei der Halteadapter als Abstandshalter zwischen dem Motorgehäuse und dem Steuerventilblock ausgebildet und in Bezug auf die Motorwelle quer, insbesondere radial nach außen von dem Motorgehäusedeckel absteht und an seinem abstehenden Ende eine Konsole aufweist, auf welcher der Steuerventilblock aufgenommen ist.

Der Grundgedanke der Erfindung war es, ein Hydraulikaggregat auf der Basis eines preisgünstigen Serienelektromotors aufzubauen, wobei die weiteren Funktionskomponenten, nämlich die Pumpe und die Steuerventilanordnung an einem Austauschmotorgehäusedeckel anzuordnen sind, der zu diesem Zweck Halterungs- und Befestigungsmittel aufweist. Dieser Motorgehäusedeckel ist vorzugsweise ein A-Lagerschild. Darunter versteht man üblicherweise den Motorgehäusedeckel an der Abtriebsseite des Motors, wobei ein solches A-Lagerschild in der Regel ein Festlager für die Motorwelle aufweist. Vorzugsweise ist das für die Zwecke der vorliegenden Erfindung präparierte A-Lagerschild gegen ein Serien-A-Lagerschild eines Serienelektromotors leicht austauschbar und mit entsprechend anschlusskompatiblen Befestigungsmitteln ausgestattet. Somit ergibt sich erfindungsgemäß eine sehr einfache und kostengünstige Lösung, ein kompaktes und insgesamt preiswertes Hydraulikaggregat vorzusehen.

Gemäß der Erfindung ist der Halteadapter für die Steuerventilanordnung in Bezug auf die Motorwellenachse quer, insbesondere radial nach außen von dem Motorgehäusedeckel abstehend angeordnet. Der so gestaltete Halteadapter weist an seinem abstehenden Ende eine Konsole auf, auf welcher die Steuerventilanordnung fixiert aufgenommen ist.

Der so als Abstandshalter zwischen Motorgehäuse und Steuerventilanordnung ausgebildete Halteadapter gewährleistet einen für den störungsfreien Betrieb ausreichenden Kühlluftstrom an dem Motorgehäuse und der Steuerventilanordnung und erlaubt darüber hinaus einen recht kompakten Aufbau des Hydraulikaggregats, wobei die Steuerventilanordnung vorzugsweise eine zu einem Steuerventilblock zusammengefasste Baueinheit ist.

Gemäß einer Weiterbildung der Erfindung sind der Ventilblock und der Halteadapter mit zueinander komplementären Montagehilfsanschlagflächen ausgebildet, die es erleichtern, bei der Montage den Ventilblock in seine korrekte Lage an dem Halteadapter zu positionieren, so dass er dann mit herkömmlichen Befestigungsmitteln, z. B. Schrauben, an dem Halteadapter fixiert werden kann.

An dem Ventilblock ist vorzugsweise noch ein Hydraulikfluidfilter austauschbar befestigt, welches über eine Hydraulikfluidleitung mit der Pumpe verbunden ist. Die Pumpe ist an dem stirnseitigen Ende des Motors an dem spezialisierten Motorgehäusedeckel, also vorzugsweise an dem Austausch-A-Lagerschild befestigt und mit der Motorwelle gekoppelt, so dass die Pumpe von dem Elektromotor rotierend angetrieben werden kann. Die Längsrichtung des Motors korrespondiert mit der Ausrichtung der Motorwellenachse, und längs dieser Längsachse ist die Länge des Hydraulikaggregats im Wesentlichen durch das Motorgehäuse und die daran angesetzte Pumpe bestimmt. Vorzugsweise erstreckt sich der Ventilblock an dem Halteadapter im Wesentlichen parallel zu dieser Längsrichtung, und zwar so, dass er in Längsrichtung (auch unter Einbeziehung eines Hydraulikfluidfilters) nicht wesentlich über das Motorgehäuse und die Pumpe nach außen absteht. Auch diese Maßnahme dient dazu, das Hydraulikaggregat insgesamt kompakt auszubilden.

Die Steuerventilanordnung und die Pumpe ist vorzugsweise lösbar und somit austauschbar an dem Motordeckel befestigt, wobei die Pumpe und die Steuerventilanordnung voneinander separierbar sind, Auf diese Weise ist die Austauschbarkeit der hydraulischen Einzelkomponenten sichergestellt, was die Wartung und die Reparatur des Hydraulikaggregats im Bedarfsfall vereinfacht.

Gegenstand der Erfindung ist auch ein A-Lagerschild für einen Elektromotor, wobei das A-Lagerschild einen Halteadapter aufweist, der dazu angepasst ist, einen Steuerventilblock in einer vorbestimmten Ausrichtung aufzunehmen, und ferner Befestigungsmittel zur Befestigung einer Pumpe am stirnseitigen Ende des A-Lagerschildes aufweist.

Dieses A-Lagerschild ist so gestaltet, dass es gegen ein Standard-Lagerschild eines Elektromotors austauschbar ist, um auf der Basis eines solche Elektromotors auf einfache Weise ein Hydraulikaggregat aufzubauen.

Gegenstand der Erfindung ist ferner ein Flurförderzeug mit einer Hubeinrichtung, die ein Hubgerüst mit einem darauf auf verschiedene Höhenniveaus verfahrbaren Lastaufnahmemittel aufweist und hydraulisch steuerbar ist, um das Lastaufnahmemittel am Hubgerüst zu heben bzw. zu senken, wobei das Flurförderzeug durch ein Hydraulikaggregat gemäß der vorliegenden Erfindung gekennzeichnet ist, welches zur hydraulischen Versorgung und Steuerung der Hubeinrichtung und ggf. weiterer hydraulischer Verbraucher eingerichtet ist.

Vorzugsweise hat das Flurförderzeug eine hydraulische Lenkeinrichtung, wobei das Hydraulikaggregat dazu eingerichtet ist, auch die hydraulische Lenkeinrichtung hydraulisch zu steuern.

Ein Ausführungsbeispiel der Erfindung wird im Folgenden unter Bezugnahme auf die Figuren näher erläutert.
- Fig. 1: zeigt das Hydraulikaggregat der Erfindung in einer perspektivischen Ansicht mit Blick schräg auf das abtriebsseitige Ende des Elektromotors.
- Fig. 2: zeigt das Hydraulikaggregat aus Fig. 1 in einer Seitenansicht.
- Fig. 3: zeigt das Hydraulikaggregat in einer Vorderansicht auf die Abtriebsseite des Elektromotors.
- Fig. 4: zeigt das A-Lagerschild ohne weitere Komponenten in einer perspektivischen Ansicht.
- Fig. 5: zeigt in einer perspektivischen Ansicht ein Flurförderzeug nach der Erfindung, welches ein Hydraulikaggregat gemäß den Fig. 1 - 3 enthält.
- Fig. 6: zeigt in einer Teilschnittansicht den Vorderrahmen des Flurförderzeugs aus Fig. 5 mit darin eingebauten Betriebsaggregaten, u. a. auch mit dem Hydraulikaggregat nach der Erfindung.

Das Hydraulikaggregat 1 gemäß Fig. 1 umfasst einen Elektromotor 2, bei dem es sich um einen modifizierten Serien-Elektromotor handelt, wobei die Modifikation darin besteht, dass der ursprüngliche abtriebsseitige Motorgehäusedeckel durch einen abgewandelten Motorgehäusedeckel 4 ersetzt worden ist. Bei dem Gehäusedeckel 4 handelt es sich um ein A-Lagerschild, welches in Fig. 4 in Alleinstellung dargestellt ist. Es weist eine Deckelkappe 6 auf, an welcher unten Befestigungsmittel 8 zur Befestigung des Hydraulikaggregats 1 an einem Rahmen (vgl. 70 in Fig. 6) vorgesehen sind. Auf der gegenüberliegenden oberen Seite weist das A-Lagerschild 4 an seiner Deckelkappe 6 einen Halteadapter 10 zur Befestigung eines Steuerventilblocks 12 auf. Der Halteadapter 10 steht in Bezug auf die zentrale Längsachse X radial nach außen von dem A-Lagerschild 4 bzw. von dessen Deckelkappe 6 ab und weist an seinem abstehenden Ende eine Konsole 14 auf. Die Konsole 14 hat Anschlagflächen 16 und Aussparungen 18, wobei es sich um Montagehilfsanschlagelemente handelt, die mit entsprechenden komplementären Elementen des Steuerventilblocks 12 in Eingriff zu bringen sind (vgl. 18 in Fig. 1). Die Konsole weist ferner Gewindebohrungen 20 zur Fixierung des Steuerventilblocks 12 auf, der seinerseits Bohrungen 19 zur Durchführung von Befestigungsschrauben aufweist. In Umfangsrichtung der Deckelkappe 6 versetzt zu dem Halteadapter 10 ist eine Momentenstütze 22 an dem A-Lagerschild 4 vorgesehen, die ein weiteres Befestigungsmittel darstellt. Stirnseitig weist das A-Lagerschild eine zentrale Öffnung 24 für den Motorwellendurchtritt auf. An dieser Öffnung ist ferner ein Wellenlager 26 vorgesehen. Die Gewindebohrungen 28 sind Befestigungsstellen zur Fixierung einer Pumpe 30 in der in den Fig. 1 - 3 gezeigten Position am stirnseitigen Ende des A-Lagerschildes 4.

Das A-Lagerschild 4 weist gemäß Fig. 4 ferner Befestigungsstellen 32 zu seiner Fixierung an dem übrigen Motorgehäuse 3 des Elektromotors 2 auf.

Wie insbesondere aus den Fig. 1 und 2 zu ersehen ist, hat der Elektromotor ein grob umrissen zylindrisches Motorengehäuse 3, welches in Längsrichtung durch ein hinteres B-Lagerschild 34 einerseits und durch das schon erläuterte A-Lagerschild 4 andererseits abgeschlossen ist. Im mittleren Teil der Längsseite des Gehäuses 3 sind Kühlrippen 36 vorgesehen.

Auf der Konsole 14 des Halteadapters 10 ist in den Fig. 1 bis 3 der Steuerventilblock 12 fixiert und so positioniert, dass er sich im Wesentlichen parallel zur Längsachse X erstreckt, ohne dabei über das hintere Ende 38 des Motors 2 hinaus und über das vordere Ende 40 der Pumpe 30 hinaus in Längsrichtung nennenswert abzustehen.

Der Ventilblock 12 ist mittels einer elektrischen Steuereinrichtung ansteuerbar, um den Hydraulikfluss zu und von hydraulischen Verbrauchern zu steuern, die an dem Ventilblock 12 anzuschließen sind. An dem pumpenseitigen Ende 42 des Ventilblocks 12 ist ein Hydraulikfluidfilter 44 vorgesehen, welches über eine Hydraulikleitung 46 (Druckleitung) mit der Druckseite der Pumpe 30 verbunden ist, so dass von der Pumpe gefördertes Hydraulikfluid vor dem Eintritt in den Steuerventilblock 12 der Filter 44 durchströmt und dort gefiltert wird.

Die Komponenten Steuerventilanordnung 12, 44, Pumpe 30 und Druckleitung 46 sind einzeln austauschbar montiert, was Wartung und Service erheblich vereinfacht. Auch kann der Filter 44 bei Bedarf leicht von dem Steuerventilblock 12 separiert werden.

Wie die Fig. 1 - 3 erkennen lassen, stellt das erfindungsgemäße Hydraulikaggregat 1 eine kompakte Baueinheit dar, wobei der Halteadapter 10 die Steuerventilanordnung aus Steuerventilblock 12 und Filter 44 radial so weit vom Elektromotor 2 entfernt hält, dass ein Kühlluftstrom dazwischen hindurchtreten kann.

Das relativ kostengünstig realisierbare, einfach zu wartende und kompakte Hydraulikaggregat 1 nach der Erfindung kann z. B. in einem Flurförderzeug gemäß Fig. 5 in der in Fig. 6 näher erkennbaren Weise eingebaut sein, um verschiedene hydraulische Verbraucher zu versorgen.

Bei dem Flurförderzeug gemäß Fig. 5 handelt es sich um einen Elektrogabelstapler mit einer hydraulischen Hubeinrichtung 60. Die Hubeinrichtung 60 umfasst ein Hubgerüst 62, an dem Lasttraggabeln 64 mittels hydraulischer Hubzylinder anhebbar und absenkbar sind, um Lasten aufzunehmen und zu transportieren. Zur hydraulischen Versorgung und Steuerung der hydraulischen Hubzylinder ist ein Hydraulikaggregat 1, wie es in den Fig. 1 - 3 gezeigt ist, vorgesehen. Das Hydraulikaggregat 1 ist in Fig. 6 in seiner Einbaulage zwischen einer Antriebsvorderachse 66 des Flurförderzeugs und einem Hydrauliktank 68 im Vorderrahmenbereich 70 des Flurförderzeugs 59 dargestellt. Aufgrund seiner kompakten Bauweise erlaubt das erfindungsgemäße Hydraulikaggregat 1 eine Platz sparende Unterbringung der weiteren Komponenten 66, 68 im Vorderrahmenbereich 70. In der Teilschnittdarstellung gemäß Fig. 6 ist die Verbindungsleitung zwischen der Pumpe und dem Filter des Hydraulikaggregats 1 nicht eingezeichnet. Der Filter ist in Fig. 6 geschnitten zu erkennen.

## Patentansprüche

1. Hydraulikaggregat mit einer Hydraulikpumpe (30), die an einen Hydraulikfluidtank anschließbar ist, einem Elektromotor (2) als Antriebsmittel für die Hydraulikpumpe (30), der eine Motorwelle und ein Motorgehäuse (3) mit einem Motorgehäusedeckel (4) aufweist, und einer an der Pumpe (30) angeschlossenen Steuerventilanordnung (12) zur Steuerung wenigstens eines an die Pumpe (30) anschließbaren und von der Pumpe (30) mit Hydraulikfluid aus dem Hydraulikfluidtank zu versorgenden hydraulischen Verbrauchers,
wobei die Pumpe (30) an dem Motorgehäusedeckel (4) befestigt ist, **dadurch gekennzeichnet, dass** die Steuerventilanordnung (12) eine zu einem Steuerventilblock zusammengefasste Baueinheit ist, dass an den Steuerventilblock (12) der wenigstens eine hydraulische Verbraucher zu dessen Versorgung mit Hydraulikfluid von der Pumpe (30) anzuschließen ist und dass der Motorgehäusedeckel (4) einen Halteadapter (10) aufweist, an dem der Steuerventilblock (12) befestigt ist, wobei der Halteadapter (10) als Abstandshalter zwischen dem Motorgehäuse (3) und dem Steuerventilblock (12) ausgebildet und in Bezug auf die Motorwelle quer, insbesondere radial nach außen von dem Motorgehäusedeckel (4) absteht und an seinem abstehenden Ende eine Konsole (14) aufweist, auf welcher der Steuerventilblock (12) aufgenommen ist.

2. Hydraulikaggregat nach Anspruch 1, **dadurch gekennzeichnet, dass** der Motorgehäusedeckel (4) ein A-Lagerschild des Elektromotors (2) ist.

3. Hydraulikaggregat nach Anspruch 1 oder 2, **dadurch gekennzeichnet, dass** der Ventilblock (12) und der Halteadapter (10) einander komplementäre Montagehilfsanschlagflächen (16, 18) aufweisen, die miteinander in Eingriff stehen.

4. Hydraulikaggregat nach einem der vorhergehenden Ansprüche, **dadurch gekennzeichnet, dass** die Steuerventilanordnung (12) einen Hydraulikfluidfilter (44) aufweist.

5. Hydraulikaggregat nach einem der vorhergehenden Ansprüche, **dadurch gekennzeichnet, dass** der Motorgehäusedeckel (4) Befestigungsmittel (8) zur Befestigung des Hydraulikaggregats an einem Rahmen, insbesondere Fahrzeugrahmen aufweist.

6. Hydraulikaggregat nach einem der vorhergehenden Ansprüche, **dadurch gekennzeichnet, dass** die Pumpe (30) mit der Steuerventilanordnung (12) vermittels einer Hydraulikfluidleitung (46) hydraulisch verbunden ist.

7. Hydraulikaggregat nach einem der vorhergehenden Ansprüche, **dadurch gekennzeichnet, dass** die Steuerventilanordnung (12) und die Pumpe (30) lösbar und somit austauschbar an dem Motordeckel (4) befestigt sind und dass die Pumpe (30) und die Steuerventilanordnung (12) voneinander separierbar sind.

8. A-Lagerschild für einen Elektromotor, umfassend eine im Wesentlichen zylindrische Deckelkappe (6) mit einem radial davon abstehenden Halteadapter (10) der zur Aufnahme und Fixierung eines hydraulischen Steuerventilblocks (12) zum Anschließen wenigstens eines hydraulischen Verbrauchers eingerichtet ist, und Befestigungsmittel zur Anbringung einer Pumpe (30), wobei der Halteadapter als Abstandshalter zur Anordnung des Steuerventilbocks (12) mit Abstand zum Elektromotorgehäuse ausgebildet ist.

9. Flurförderzeug mit einer Hubeinrichtung, die ein Hubgerüst mit einem daran auf und ab bewegbaren Lastaufnahmemittel aufweist und hydraulisch steuerbar ist, zum das Lastaufnahmemittel am Hubgerüst zu heben bzw. zu senken, **gekennzeichnet durch** ein Hydraulikaggregat nach einem der Ansprüche 1 bis 7 zur hydraulischen Versorgung und Steuerung der Hubeinrichtung.

10. Flurförderzeug nach Anspruch 9, **dadurch gekennzeichnet, dass** es eine hydraulische Lenkeinrichtung aufweist und dass das Hydraulikaggregat dazu eingerichtet ist, auch die Lenkeinrichtung hydraulisch zu versorgen und zu steuern.

## Claims

1. A hydraulic apparatus with a hydraulic pump (30) which can be connected to a hydraulic fluid tank, with an electric motor (2) as a drive means for the hydraulic pump (30), which electric motor has a motor shaft and a motor housing (3) with a motor housing cover (4), and with a control valve assembly (12) connected to the pump (30) for controlling at least one hydraulic consumer which can be connected to the pump (30) and which is to be supplied by the pump (30) with hydraulic fluid from the hydraulic fluid tank,
wherein the pump (30) is mounted on the motor housing cover (4), **characterised in that** the control valve assembly (12) is a unit assembled to form a control valve block, **in that** the at least one hydraulic consumer is to be connected to the control valve block (12) for its supply with hydraulic fluid by the pump (30), and **in that** the motor housing cover (4) has a holding adapter (10) on which the control valve block (12) is mounted, wherein the holding adapter (10) is in the form of a spacer between the motor housing (3) and the control valve block (12) and protrudes transversely in relation to the motor shaft, in particular radially outwardly from the motor housing cover (4), and at its protruding end has a bracket (14) on which the control valve block (12) is received.

2. A hydraulic apparatus according to Claim 1, **characterised in that** the motor housing cover (4) is a drive-end shield of the electric motor (2).

3. A hydraulic apparatus according to Claim 1 or 2, **characterised in that** the valve block (12) and the holding adapter (10) have mutually complementary assembly auxiliary stop faces (16,18) which are engaged in one another.

4. A hydraulic apparatus according to any one of the preceding Claims, **characterised in that** the control valve assembly (12) is a hydraulic fluid filter (44).

5. A hydraulic apparatus according to any one of the preceding Claims, **characterised in that** the motor housing cover (4)has fastening means (8) for fastening the hydraulic apparatus to a frame, in particular a vehicle frame.

6. A hydraulic apparatus according to any one of the preceding Claims, **characterised in that** pump (30) is hydraulically connected to the control valve assembly (12) by means of a hydraulic fluid line (46).

7. A hydraulic apparatus according to any one of the preceding Claims, **characterised in that** the control valve assembly (12) and the pump (30) are detachably and therefore interchangeably mounted on the motor cover (4), and **in that** the pump (30) and the control valve assembly (12) can be separated from one another.

8. A drive-end shield for an electric motor, comprising a substantially cylindrical cover cap (6) having a holding adapter (10) which protrudes radially therefrom and which is designed to receive and secure a hydraulic control valve block (12) for connecting at least one hydraulic consumer, and mounting means for attaching a pump (30), wherein the holding adapter is in the form of a spacer for mounting the control valve block (12) at a distance from the electric motor housing.

9. An industrial truck with a lifting device which has a lifting frame with a load handling means which can move up and down thereon and which can be controlled hydraulically so as to raise and lower the load handling means on the lifting frame, **characterised by** a hydraulic apparatus according to any one of Claims 1 to 7 for the hydraulic supply and control of the lifting device.

10. An industrial truck according to Claim 9, **characterised in that** it has a hydraulic steering device, and **in that** the hydraulic apparatus is designed also to supply and control the steering device hydraulically.

## Revendications

1. Agrégat hydraulique avec une pompe hydraulique (30), qui peut être raccordée à un réservoir de fluide hydraulique, avec un moteur électrique (2) comme moyen d'entraînement pour la pompe hydraulique (30), qui présente un arbre de moteur et une enveloppe de moteur (3) avec un couvercle d'enveloppe de moteur (4), et avec un agencement de soupapes de commande (12) raccordé à la pompe (30) pour la commande d'au moins un consommateur hydraulique pouvant être raccordé à la pompe et à alimenter par la pompe (30) avec un fluide hydraulique provenant du réservoir de fluide hydraulique, dans lequel la pompe (30) est fixée sur le couvercle d'enveloppe de moteur (4), **caractérisé en ce que** l'agencement de soupapes de commande (12) est une unité de construction rassemblée en un bloc de soupapes de commande, **en ce que** ledit au moins un consommateur hydraulique doit être raccordé au bloc de soupapes de commande (12) pour son alimentation en fluide hydraulique par la pompe (30), et **en ce que** le couvercle d'enveloppe de moteur (4) présente un adaptateur de fixation (10) auquel le bloc de soupapes de commande (12) est fixé, dans lequel l'adaptateur de fixation (10) est réalisé comme un écarteur entre l'enveloppe de moteur (3) et le bloc de soupapes de commande (12) et est saillant transversalement par rapport à l'arbre de moteur, en particulier radialement vers l'extérieur sur le couvercle d'enveloppe de moteur (4) et présente à son extrémité en saillie une console (14), sur laquelle le bloc de soupapes de commande (12) est monté.

2. Agrégat hydraulique selon la revendication 1, **caractérisé en ce que** le couvercle d'enveloppe de moteur (4) est un flasque-palier A du moteur électrique (2).

3. Agrégat hydraulique selon la revendication 1 ou 2, **caractérisé en ce que** le bloc de soupapes (12) et l'adaptateur de fixation (10) présentent des faces de butée auxiliaires de montage (16, 18) complémentaires l'une à l'autre, qui s'engagent l'un avec l'autre.

4. Agrégat hydraulique selon l'une quelconque des revendications précédentes, **caractérisé en ce que** l'agencement de soupapes de commande (12) présente un filtre de fluide hydraulique (44).

5. Agrégat hydraulique selon l'une quelconque des revendications précédentes, **caractérisé en ce que** le couvercle d'enveloppe de moteur (4) présente des moyens de fixation (8) pour la fixation de l'agrégat hydraulique à un châssis, en particulier à un châssis de véhicule.

6. Agrégat hydraulique selon l'une quelconque des revendications précédentes, **caractérisé en ce que** la pompe (30) est reliée hydrauliquement à l'agencement de soupapes de commande (12) au moyen d'une conduite de fluide hydraulique (46).

7. Agrégat hydraulique selon l'une quelconque des revendications précédentes, **caractérisé en ce que** l'agencement de soupapes de commande (12) et la pompe (30) sont fixés de façon démontable et dès lors remplaçable sur le couvercle de moteur (4), et **en ce que** la pompe (30) et l'agencement de soupapes de commande (12) peuvent être séparés l'un de l'autre.

8. Flasque-palier A pour un moteur électrique, comprenant une coiffe de couvercle (6) essentiellement cylindrique avec un adaptateur de fixation (10) saillant radialement sur celle-ci, qui est conçue de façon à recevoir et à fixer un bloc de soupapes de commande hydraulique (12) pour le raccordement d'au moins un consommateur hydraulique, et des moyens de fixation pour le placement d'une pompe (30), dans lequel l'adaptateur de fixation est réalisé comme un écarteur pour l'agencement du bloc de soupapes (12) à distance de l'enveloppe de moteur électrique.

9. Chariot de manutention avec un dispositif de levage, qui présente un cadre de levage avec des moyens de réception de charge mobiles vers le haut et vers le bas sur celui-ci et qui peut être commandé par voie hydraulique, pour lever ou abaisser les moyens de réception de charge sur le cadre de levage, **caractérisé par** un agrégat hydraulique selon l'une quelconque des revendications 1 à 7 pour l'alimentation et la commande hydrauliques du dispositif de levage.

10. Chariot de manutention selon la revendication 9, **caractérisé en ce qu'**il présente un dispositif de direction hydraulique, et **en ce que** l'agrégat hydraulique est conçu de façon à alimenter et à commander également par voie hydraulique le dispositif de direction.
